# FASCICULE DE BREVET EUROPEEN

(11) **EP 0 637 826 B1**
(45) Date de publication et mention de la délivrance du brevet: **01.10.1997**
(21) Numéro de dépôt: 94401739.1
(22) Date de dépôt: 28.07.1994
(51) Int. Cl.: H01C 1/084

(54) **Composant résistif de puissance, avec dispositif d'application sous pression sur un dissipateur thermique**
Leistungswiderstand mit Vorrichtung zur Aufbringung unter Druck auf einer Wärmesenke
Power resistor, with device for application under pressure on a heat sink

(30) Priorité: 05.08.1993 FR 9309675
(43) Date de publication de la demande: 08.02.1995
(73) Titulaire: MCB INDUSTRIE, F-92700 Colombes (FR)
(72) Inventeur: Dupont, José, F-49240 Avrille (FR); Bougeard, Jean-Yves, F-53200 Chateau-Gontier (FR)
(74) Mandataire: Bérogin, Francis

(56) Documents cités:
- EP-A- 0 326 142
- EP-A- 0 454 904
- EP-A- 0 474 396
- DE-U- 9 217 269

## Description

La présente invention est relative aux composants résistifs de puissance, tels qu'utilisés dans les systèmes refroidis de l'électronique de puissance.

Ces composants sont actuellement réalisés selon plusieurs techniques, qui tentent de satisfaire aux principales contraintes antagonistes imposées, qui sont essentiellement des contraintes dimensionnelles, thermiques et électriques.

En particulier, la réduction des dimensions de ces composants, imposée dans les applications modernes, augmente la densité de chaleur émise, dans chaque composant, par le ou les éléments résistifs correspondants, qui doivent donc être isolés électriquement, mais non thermiquement. Pour cette raison. une barrière diélectrique, assurant l'isolement électrique de chaque élément résistif, doit simultanément, pour constituer un drain thermique approprié, posséder une résistance thermique la plus faible possible.

L'épaisseur des matériaux constituant cette barrière diélectrique est donc déterminante. De plus, la qualité du contact physique entre chaque élément résistif et cette barrière diélectrique joue un grand rôle, de même que la qualité du contact physique entre cette dernière et le dissipateur thermique sur lequel le composant doit être implanté.

Les réalisations mises en oeuvre aujourd'hui, qui comportent au moins un élément résistif, par exemple métallique, sur une semelle diélectrique, l'ensemble étant monté dans un boîtier, comme connu par EP-A-0 454 904, n'apportent pas de résultats satisfaisants à ces exigences techniques, ne garantissent pas le niveau de puissance demandée, et n'assurent pas la stabilité des contacts thermiques à long terme.

Dans d'autres cas, les réalisations connues font appel, sans améliorer grandement les caractéristiques, à des systèmes compliqués et coûteux. Les performances et la fiabilité se trouvent bien souvent réduites en l'absence de précautions prises pour conserver une température de chaque élément résistif, qui est un élément émetteur de chaleur, suffisamment faible dans les zones critiques nécessaires pour les faibles valeurs ohmiques et au niveau des connexions électriques de chaque élément résistif du composant.

Les composants résistifs de puissance actuellement sur le marché sont l'aboutissement de transferts de technologies ne s'adaptant pas forcément aux différentes contraintes, parmi lesquelles on note plus particulièrement :
- la finesse extrême des éléments résistifs, qui les rend difficile à mettre en oeuvre dès lors que les dimensions augmentent,
- l'existence d'un support des éléments résistifs, ce support étant réalisé en matériaux thermiquement isolants
- un système mécanique reliant chaque élément résistif et sa semelle au boîtier qui ne garantit pas le contact physique nécessaire à une bonne évacuation de la chaleur produite,
- des boîtiers et matériaux non adaptés aux composants de grandes tailles, et
- une forme inadaptée des éléments résistifs, provoquant des points chauds sur ces derniers, préjudiciables à leur durée de vie et/ou leur donnant une inductance élevée.

L'invention vise à pallier les inconvénients précités des réalisations connues de composants résistifs de puissance.

A cet effet, l'invention propose un composant résistif de puissance, du type connu par EP-A-0 454 904, destiné à être installé sur un dissipateur thermique, et comportant :
a) une structure interne, qui comprend au moins un élément résistif électriquement conducteur, plat et mince, reposant sur une barrière diélectrique sensiblement plane, électriquement isolante et à bonne conductivité thermique,
b) un boîtier à partie supérieure électriquement isolante, et qui loge ladite structure interne et est muni d'au moins deux bornes de connexion électrique externe du composant, dont chacune est électriquement raccordée à au moins un élément résistif par au moins un élément de liaison interne au boîtier,
c) des moyens de liaison mécanique de la structure interne au boîtier et
d) un dispositif d'application sous pression de chaque élément résistif et de la barrière diélectrique vers le dissipateur thermique, ledit dispositif d'application exerçant sur la structure interne une charge prédéterminée assurant ladite mise en pression et comprenant au moins un élément élastiquement déformable dans une mesure prédéterminée pour obtenir ladite charge prédéterminée, des moyens de retenue du ou des éléments élastiquement déformés dans ladite mesure prédéterminée par rapport au boîtier, et un élément indéformable de distribution de pression, intégré à la structure interne dans laquelle il est empilé avec le ou les éléments résistifs et la barrière diélectrique, et qui leur transmet, en la répartissant, la charge prédéterminée qu'il reçoit du ou des éléments élastiquement déformables, et qui se caractérise en ce que
   - ladite barrière diélectrique présente une face de contact destinée à reposer sur ledit dissipateur thermique lorsque le composant est installé sur ledit dissipateur,
   - ledit boîtier, entièrement électriquement isolant, enveloppe ladite structure interne, sauf au niveau de ladite face de contact de ladite barrière diélectrique avec ledit dissipateur,
   - ledit dispositif d'application sous pression applique avec une pression calibrée chaque élément résistif sur ladite barrière diélectrique et ladite barrière sur ledit dissipateur, ladite charge prédéterminée étant exercée sur ledit élément de distribution de pression, au travers de ladite partie supérieure du boîtier, par ledit ou lesdits éléments élastiquement déformables que lesdits moyens de retenue fixent sur l'extérieur de ladite partie supérieure du boîtier, et le composant comprend également des moyens de fixation du composant par son boîtier sur ledit dissipateur thermique.

L'élément indéformable présente avantageusement une partie centrale, en saillie vers la zone centrale de ladite partie supérieure du boîtier, et une grande face inférieure plane reposant sur le ou les éléments résistifs, et ladite charge prédéterminée est une charge centrale, exercée sur ladite partie centrale de l'élément indéformable au travers de ladite zone centrale de la partie supérieure du boîtier, et répartie par ladite grande face inférieure dudit élément indéformable.

Dans des modes de réalisation préférés, on a recours, en outre, à l'une et/ou à l'autre des dispositions suivantes :
- les moyens de fixation du ou des éléments élastiquement déformables sur le boîtier sont simultanément des moyens de fixation du boîtier sur le dissipateur thermique,
- la liaison mécanique du boîtier à l'empilage constitué par l'élément indéformable, le ou les éléments résistifs et la barrière diélectrique est assurée par un constituant semi-rigide électriquement isolant, remplissant partiellement le boîtier,
- la face de l'élément indéformable et/ou de la barrière diélectrique au contact du ou des éléments résistifs est rendue électriquement conductrice par un dépôt de résistivité appropriée ou un report d'une feuille conductrice ou de résistivité appropriée, ne perturbant pas la valeur ohmique du composant,
- chaque élément résistif est réalisé dans une feuille d'alliage métallique ou de métal d'épaisseur choisie de sorte que sa masse lui donne une capacité adiabatique suffisante,
- chaque élément résistif présente en plan la forme sensiblement d'un quadrilatère subdivisé, perpendiculairement à deux côtés opposés, en bandes parallèles d'une largeur sensiblement constante (b), sauf pour les deux bandes d'extrémité qui sont d'une largeur (h) supérieure à (b), les bandes étant reliées par des zones d'extrémité et séparées les unes des autres par des fentes de largeur (a) aussi faible que possible compatible avec un isolement suffisant entre les bandes, les fentes étant ménagées alternativement de l'un vers l'autre des deux côtés opposés en s'arrêtant à une distance (c) de l'autre côté opposé qui correspond à la largeur d'une zone d'extrémité, et les fentes ayant une extension longitudinale commune (d), en projection parallèle auxdits côtés opposés, l'élément résistif comportant en outre des pattes de connexion repliées par rapport au plan du quadrilatère et chacune s'étendant sur une même longueur (i) le long de l'un respectivement de deux autres côtés opposés, les distances (b) et (d) étant choisies pour obtenir la valeur ohmique déterminée du composant, la distance (c) étant supérieure à b pour constituer dans chaque zone d'extrémité un drain thermique efficace par conduction selon l'épaisseur (e) et limitant la température dans chaque zone voisine du fond d'une fente, dans la partie périphérique de l'élément résistif, la dimension (h) étant supérieure ou égale à la dimension (c) et la dimension (i) étant supérieure à h, pour limiter la température dans les zones de connexion électriques.

D'autres avantages et caractéristiques de l'invention découlent de la description donnée ci-dessous, à titre non limitatif, d'exemples de réalisation décrits en référence aux dessins annexés sur lesquels :
- la figure 1 est une vue schématique, en coupe transversale, d'un premier exemple de composant résistif,
- la figure 2 est une vue analogue à la figure 1 d'un second exemple de composant résistif,
- la figure 3 est une vue en perspective de l'élément résistif des composants des figures 1 et 2, et
- la figure 4 est une vue schématique en élévation latérale d'un élément élastiquement déformable du dispositif de mise sous pression calibrée des composants des figures 1 et 2.

Sur la figure 1, le composant résistif, par exemple d'une puissance de 200 W à 2 kW, comprend un boîtier 1, en matière plastique élastiquement isolante, qui recouvre et entoure latéralement une structure interne 2. Cette dernière comprend essentiellement l'empilage constitué d'un élément indéformable 3, électriquement isolant dans cet exemple, et en céramique ou porcelaine, reposant par sa grande face inférieure plane sur pratiquement toute la face supérieure d'un élément résistif 4, plat et mince, reposant lui-même par sa face inférieure sur la grande face supérieure d'une barrière diélectrique 5 plane, laquelle repose par sa grande face opposée ou face inférieure, contre la face supérieure plane d'un dissipateur thermique 6, en métal avec ou sans circulation de fluide caloporteur, lorsque le composant est fixé sur ce dissipateur 6 par des vis telles que 7, retenues sur le boîtier 1 pour être "imperdables" par tous moyens connus à cet effet, et traversant des alésages 8 de parties latérales opposées du boîtier 1 pour se visser dans le dissipateur 6.

Dans cet exemple, la barrière diélectrique 5 est stratifiée et comprend deux couches superposées, qui peuvent être en céramique, par exemple en Al2 O3, AlN ou BeO, ou en un mélange de ces corps, ou encore en une association de ces corps avec des feuilles de métal ou d'alliage, par exemple de cuivre ou d'Invar, de sorte que la barrière diélectrique 5 soit simultanément électriquement isolante, d'une excellente conductivité thermique, et d'une bonne robustesse mécanique.

L'élément résistif 4, décrit ci-dessous en référence à la figure 3, comprend deux pattes de connexion 9, dont chacune est électriquement raccordée à l'une respectivement de deux bornes 10 de connexion externe du composant par un élément de liaison souple 11, de faible résistivité. Chaque borne 10 est logée dans une cheminée 12 de la partie supérieure 13 du boîtier 1, et présente une patte de connexion 14, en saillie vers l'intérieur du boîtier 1, et chaque élément de liaison souple 11 est raccordé de manière simple aux pattes de connexion 9 et 14 correspondantes par soudure électrique ou par brasure.

La structure interne 2 est assemblée au boîtier 1, et plus précisément mécaniquement reliée aux parois latérales internes du boîtier 1, par un corps ou constituant semi-rigide 15, électriquement isolant, tel qu'une résine souple synthétique, qui adhère fortement à la structure interne 2 et au matériau du boîtier 1, et enveloppe les raccordements des éléments de liaison souples 11 aux pattes de connexion 9. Ce constituant 15 est introduit dans le boîtier 1 par un procédé de remplissage partiel.

Comme cela est bien connu, l'élément résistant 4 d'un tel composant résistif de forte puissance dégage, lorsqu'il est parcouru par un courant électrique de puissance, des quantités importantes de chaleur, qui doivent être évacuées, au travers de la barrière diélectrique 5 formant drain thermique, par le dissipateur 6. Pour mettre l'élément résistant 4, la barrière diélectrique 5 et le dissipateur 6 dans une relation d'échanges thermiques aussi favorable que possible, les faces de l'élément indéformable 3 et de la barrière diélectrique 5 qui doivent conserver un bon contact physique avec l'élément résistant 4 sont usinées par rodage, rectification ou tout autre procédé assurant une planéité globale excellente. De même, la planéité de la face inférieure de la barrière diélectrique 5 doit être bonne et adaptée à celle de la face supérieure du dissipateur 6 avec laquelle elle doit conserver un bon contact physique.

Ces bons contacts physiques sont garantis par un dispositif d'application sous pression calibrée de l'élément résistant 4 contre la barrière diélectrique 5 et de cette dernière contre le dissipateur 6. Ce dispositif comprend au moins un élément élastiquement déformable 16, dont une déformation élastique prédéterminée, lorsqu'il est fixé sur le boîtier 1, permet d'exercer une charge prédéterminée et stable sur la structure interne 2, dans laquelle l'élément indéformable 3 reçoit cette charge et la retransmet, en la répartissant, à l'élément résistant 4 et à la barrière diélectrique 5, pour assurer la mise en pression calibrée.

L'élément élastiquement déformable à déformation calibrée 16 est par exemple en métal ou en tout autre matériau ne présentant pas de phénomène de fluage sous charge. Il peut comprendre ou être constitué par un ressort, une rondelle, ou tout autre organe mécanique analogue.

Tel que représenté sur la figure 4 et monté sur le boîtier 1 de la figure 1, cet élément 16 a une structure de barrette ayant au repos, comme représenté en traits interrompus 16a sur la figure 4, une forme générale de V très ouvert, avec deux ailes 17 sensiblement symétriques inclinées sur une base centrale 18 sensiblement plane et, dans l'extrémité de chaque aile 17, un trou pour le passage d'une vis 7 de fixation de l'élément 16 sur le boîtier 1 dans sa position de déformation élastique prédéterminée, représenté en trait plein 16b sur la figure 4.

L'élément 16 est amené dans sa position de déformation élastique prédéterminée pour obtenir la charge prédéterminée par le vissage des vis 7 dans le dissipateur 6 jusqu'à ce que les têtes des vis 7 viennent en butée contre les ailes 17 elles-mêmes en butée contre le boîtier 1, comme montré sur la figure 1. Dans cette position, les ailes 17 sont fléchies sensiblement dans le prolongement l'une de l'autre, et la base centrale 18 applique la charge prédéterminée contre la zone centrale de la partie supérieure 13 du boîtier 1. L'élément indéformable 3 de la structure interne 2 présente une partie centrale 20 en saillie vers le boîtier 1, et sur laquelle prend appui la zone centrale de la partie supérieure 13 de ce boîtier, sous laquelle la saillie 20 est centrée dans une nervure 19 du boîtier 1.

Les vis 7 sont donc simultanément des moyens de fixation du composant résistif par son boîtier 1 sur le dissipateur 6, et des moyens de fixation et de déformation de l'élément élastiquement déformable 16 dans sa position de déformation élastique prédéterminée sur le boîtier 1.

La charge prédéterminée et stable est ainsi une charge centrale, exercée par la base 18 de l'élément déformable 16 sur la partie centrale 20 de l'élément indéformable 3 au-travers de la zone centrale de la partie supérieure 13 du boîtier 1. Par sa grande face inférieure, l'élément indéformable 3 répartit la charge prédéterminée qu'il reçoit et assure la mise sous pression calibrée.

La charge prédéterminée, auto-calibrée par flexion élastique, peut être obtenue par un dispositif de mise en pression pouvant comporter plusieurs éléments élastiquement déformables tels que 16, dont le nombre est adapté à une répartition judicieuse de la charge, en fonction de la taille du composant et des caractéristiques demandées.

De plus, le montage "imperdable" des vis 7 sur le boîtier 1 rend simultanément les éléments élastiquement déformables 16 du dispositif de mise sous pression solidaires du boîtier 1, même au repos, ce qui facilite la distribution et le montage du composant.

L'exemple de la figure 2, sur laquelle les mêmes références numériques ont été utilisées pour désigner les mêmes éléments, se distingue essentiellement de celui décrit ci-dessus par le fait que la partie centrale en saillie 20 de l'élément indéformable 3 traverse une ouverture ménagée dans la zone centrale de la partie supérieure 13 du boîtier 1, de sorte que la base centrale 18 de l'élément élastiquement déformable 16 s'applique directement contre la face supérieure de la partie centrale 20 de l'élément indéformable 3, qui est accessible à l'extérieur du boîtier 1. La charge prédéterminée est ainsi directement transmise de l'élément élastiquement déformable 16 à l'élément indéformable 3. Une autre différence vis-à-vis de la figure 1 est que la barrière diélectrique 5 comporte une troisième couche 5a, inférieure, en cuivre par exemple, pour améliorer la transmission de chaleur au dissipateur avec lequel elle est en contact, et qui est également traversée par les vis 7.

L'élément résistant 4 des composants des figures 1 et 2, représenté sur la figure 3, est constitué à partir d'une feuille ou d'un dépôt d'un alliage métallique ou d'un métal électriquement conducteur et présente une forme en périphérie qui permet une mise en place et une immobilisation économique, ne demandant aucun accessoire supplémentaire, par exemple une forme carrée ou rectangulaire. Sa structure particulière et ses dimensions particulières décrites ci-dessous sont destinées à obtenir la valeur ohmique requise du composant, sans point chaud et avec une inductance quasi-nulle. L'épaisseur "e" de l'élément résistant 4 est choisie de sorte que sa masse d'alliage ou de métal garantisse une capacité adiabatique suffisante, et de sorte qu'elle permette simultanément une bonne conductibilité thermique transversalement au flux thermique parcourant cet élément mince dans son plan. Cet élément est réalisé par usinage laser, gravure chimique ou par découpe mécanique à partir d'une feuille ou d'un dépôt de métal ou d'alliage métallique ayant subi ou non un traitement thermique préalable de détente. L'usinage de la feuille ou du dépôt rectangulaire de l'élément résistant 4 consiste à la ou le subdiviser, perpendiculairement aux deux grands côtés du rectangle, en bandes ou cellules 21 parallèles, d'une largeur sensiblement constante b, sauf pour les deux bandes 22 d'extrémité qui ont une largeur h supérieure à b. Ces bandes 21 et 22 sont séparées les unes des autres par des fentes 23 de largeur a qui sont ménagées alternativement de l'un vers l'autre des deux grands côtés du rectangle, en s'arrêtant à une distance c de l'autre côté opposé. Cette distance c correspond à la largeur d'une zone d'extrémité 24 par laquelle deux bandes adjacentes sont reliées l'une à l'autre. Les fentes alternées 23 présentent ainsi une extension longitudinale commune d, en projection perpendiculaire sur les petits côtés du rectangle. Dans cet exemple, les deux pattes de connexion 9 sont chacune rectangulaires et repliées perpendiculairement au plan du rectangle des bandes 21 et 22, et chacune s'étend sur une même longueur i le long de l'un respectivement des deux petits côtés du rectangle, à partir de l'un respectivement de deux sommets opposés, aux extrémités d'une diagonale du rectangle.

La largeur a des fentes 23 est aussi faible que possible pour que l'élément résistant 4 présente la plus grande surface possible en contact avec la barrière diélectrique 5, cette largeur a restant cependant d'une valeur suffisante pour assurer un isolement électrique suffisant entre les cellules ou bandes adjacentes 21 et 22. La largeur b des bandes 21 et l'extension commune d des fentes 23 sont choisies pour obtenir la valeur ohmique requise. La largeur c des zones d'extrémité 24 est, en règle générale, toujours plus grande que b, afin que la zone d'extrémité 24 constitue un drain thermique rendu efficace par la conduction transversale dans l'épaisseur e de l'élément résistif 4. Ces mesures permettent d'éviter une augmentation excessive de la température dans chaque zone 25 délimitée autour du fond d'une fente 23. On remarque que ces zones 25 à fond de fente sont ainsi disposées dans la partie périphérique de l'élément résistant 4, qui est mieux refroidie que la partie centrale. Dans les zones des connexions électriques 9, la densité de courant est abaissée, et donc aussi l'élévation de température, en adoptant une largeur h des bandes d'extrémité 22 au moins égale à c et en choisissant la longueur i des pattes de connexion 9 telle qu'elle soit supérieure à h. Cette disposition constitue un frein thermique pour les connexions électriques 9 qui ne sont pas emprisonnées dans l'ensemble recevant la pression calibrée ou charge mécanique prédéterminée.

Ainsi, les dimensions a, b, c, d, e, h et i sont choisies de façon à permettre une dissipation thermique sans point chaud dans les parties actives de l'élément 4, et en particulier les rapports entre les dimensions c, h et i sont définis de façon à éviter les points chauds dans les connexions de sortie et à y maintenir une température sensiblement égale à celle des parties actives.

De plus, les faces de l'élément indéformable 3 et de la barrière diélectrique 5 en contact avec l'élément résistif 4 sont rendues conductrices, par un dépôt métallique de résistivité appropriée, ou par un report d'une feuille conductrice ou de résistivité appropriée, ne perturbant pas la valeur ohmique du composant, par un traitement de surface réalisable par différents procédés, tels que sérigraphie, dépôt en couches minces ou épaisses, de quelques microns à quelques centaines de microns. Cette mesure technique fait que le composant ne présente pas de phénomène de "décharges partielles" pour des potentiels allant jusqu'à au moins 7 kV.

A proximité des quatre sommets du rectangle, et le long des deux grands côtés de ce dernier, l'élément résistant 4 présente également quatre petites pattes 26, repliées perpendiculairement, qui facilitent le positionnement de l'élément résistant 4 sous l'élément indéformable 3, dont la partie inférieure est aménagée en semelle rectangulaire de distribution de pression sur l'élément résistant 4, sur la face supérieure duquel la limite d'influence de l'élément indéformable 3 est repérée par le périmètre en pointillés 27 sur la figure 3.

Dans cet exemple, la forme de la barrière diélectrique 5 est également rectangulaire.

Avantageusement, dans toutes les réalisations possibles, les formes en plan des parties en contact physique de l'élément déformable 3, de l'élément résistant 4 et de la barrière diélectrique 5 sont des formes homothétiques.

L'élément 3 est positionné centré, d'une part, sur l'élément 4, par sa semelle reçue entre les pattes de positionnement 26 de l'élément 4, et, d'autre part, dans le boîtier 1, par sa partie centrale en saillie 20, qui se centre soit dans la nervure 19 (fig. 1), soit dans l'ouverture dans le dessus 13 du boîtier 1 (fig. 2). Enfin la barrière 5 est positionnée vis-à-vis du boîtier 1, dans la base duquel elle s'emboîte avec un jeu limité.

En conséquence, les formes des éléments 3 et 4 et de la barrière 5, et d'une façon générale de tous les éléments constitutifs de la structure interne, garantissent un positionnement rapide, précis et économique lors de l'assemblage, sans qu'il soit nécessaire de recourir à des moyens externes tels que des collages, soudures, brasures ou autres procédés d'assemblage souvent générateurs de tension dilatométrique ou augmentant les résistances thermiques des assemblages. Le composant résistif est donc d'une fabrication économique.

Bien que les exemples de composant résistif décrits ci-dessus ne comportent qu'un seul élément résistif 4 muni de deux pattes de connexion 9 seulement, il doit être bien compris que le composant résistif selon l'invention peut comprendre un ou plusieurs éléments résistifs, chacun muni d'au moins deux bornes ou pattes de connexion, le ou les éléments résistifs pouvant être aménagés en réseau résistif.

## Revendications

1. Composant résistif de puissance, destiné à être installé sur un dissipateur thermique (6), et comportant :
a) une structure interne (2), qui comprend au moins un élément résistif (4) électriquement conducteur, plat et mince, reposant sur une barrière diélectrique (5) sensiblement plane, électriquement isolante et à bonne conductivité thermique,
b) un boîtier (1) à partie supérieure (13) électriquement isolante et qui loge ladite structure interne (2) et est muni d'au moins deux bornes (10) de connexion électrique externe du composant, dont chacune est électriquement raccordée à au moins un élément résistif (4) par au moins un élément de liaison (11) interne au boîtier (1),
c) des moyens (15) de liaison mécanique de la structure interne (2) au boîtier (1), et
d) un dispositif (3, 16, 7) d'application sous pression de chaque élément résistif (4) et de la barrière diélectrique (5) vers le dissipateur thermique (6), ledit dispositif d'application exerçant sur la structure interne (2) une charge prédéterminée assurant ladite mise en pression et comprenant au moins un élément (16) élastiquement déformable dans une mesure prédéterminée pour obtenir ladite charge prédéterminée, des moyens (7) de retenue du ou des éléments (16) élastiquement déformés dans ladite mesure prédéterminée par rapport au boîtier (1), et un élément (3) indéformable de distribution de pression, intégré à la structure interne (2) dans laquelle il est empilé avec le ou les éléments résistifs (4) et la barrière diélectrique (5), et qui leur transmet, en la répartissant, la charge prédéterminée qu'il reçoit du ou des éléments élastiquement déformables (16), caractérisé en ce que
- ladite barrière diélectrique (5) présente une face de contact destinée à reposer sur ledit dissipateur thermique (6) lorsque le composant est installé sur ledit dissipateur (6),
- ledit boîtier (1), entièrement électriquement isolant, enveloppe ladite structure interne (2), sauf au niveau de ladite face de contact de ladite barrière diélectrique (5) avec ledit dissipateur (6),
- ledit dispositif d'application sous pression applique avec une pression calibrée chaque élément résistif (4) sur ladite barrière diélectrique (5) et ladite barrière (5) sur ledit dissipateur (6), ladite charge prédéterminée étant exercée sur ledit élément (3) de distribution de pression, au travers de ladite partie supérieure (13) du boîtier (1), par ledit ou lesdits éléments élastiquement déformables (16) que lesdits moyens de retenue (7) fixent sur l'extérieur de ladite partie supérieure (13) du boîtier (1), et le composant comprend également des moyens (7) de fixation du composant par son boîtier (1) sur ledit dissipateur thermique (6).

2. Composant selon la revendication 1, caractérisé en ce que ledit élément indéformable (3) présente une partie centrale (20), en saillie vers la zone centrale de ladite partie supérieure (13) du boîtier (1), et une grande face inférieure plane reposant sur le ou les éléments résistifs (4), et ladite charge prédéterminée est une charge centrale, exercée sur ladite partie centrale (20) de l'élément indéformable (3) au travers de ladite zone centrale de la partie supérieure (13) du boîtier (1), et répartie par ladite grande face inférieure dudit élément indéformable (3).

3. Composant selon la revendication 2, caractérisé en ce que ladite charge centrale est appliquée par une base centrale (18) d'au moins un élément élastiquement déformable (16) contre ladite zone centrale de la partie supérieure (13) du boîtier (1), laquelle zone centrale prend appui sur ladite partie centrale (20) de l'élément indéformable (3).

4. Composant selon la revendication 2, caractérisé en ce que ladite partie centrale (20) de l'élément indéformable (3) traverse une ouverture ménagée dans ladite zone centrale de la partie supérieure (13) du boîtier (1) de sorte à présenter une face supérieure accessible à l'extérieur du boîtier (1) et contre laquelle s'applique directement au moins un élément élastiquement déformable (16).

5. Composant selon l'une des revendications 1 à 4, caractérisé en ce que les moyens de fixation (7) du ou des éléments (16) élastiquement déformables sur le boîtier (1) sont simultanément des moyens de fixation (7) du boîtier (1) sur le dissipateur thermique (6).

6. Composant selon l'une quelconque des revendications 1 à 5, caractérisé en ce qu'au moins un élément élastiquement déformable (16) a la forme d'une barrette ayant, au repos, une forme générale de V très ouvert (16a) avec une base sensiblement plane (18), et, dans l'extrémité de chaque aile (17) de la structure en V, au moins un trou de passage d'une vis *(*7) de fixation et de déformation en flexion de la barrette, dont les deux ailes (17) sont fléchies sensiblement dans le prolongement l'une de l'autre pour solliciter la base (18) vers la structure interne (2), en position (16b) de mise sous pression calibrée de la barrette.

7. Composant selon l'une quelconque des revendications 1 à 6, caractérisé en ce que la liaison mécanique du boîtier (1) à l'empilage constitué par l'élément indéformable (3), le ou les éléments résistifs (4) et la barrière diélectrique (5) est assurée par un constituant semi-rigide (15) électriquement isolant, remplissant partiellement le boîtier (1).

8. Composant selon l'une quelconque des revendications 1 à 7, caractérisé en ce que la face de l'élément indéformable (3) et/ou de la barrière diélectrique (5) au contact du ou des éléments résistifs (4) est rendue électriquement conductrice par un dépôt de résistivité appropriée ou un report d'une feuille conductrice ou de résistivité appropriée, ne perturbant pas la valeur ohmique du composant.

9. Composant selon l'une quelconque des revendications 1 à 8, caractérisé en ce que les éléments de liaison (11) raccordant chaque élément résistif (4) aux bornes (10) sont des éléments souples, à faible résistivité électrique, liés à des pattes de connexion (9) de l'élément résistif (4) par soudure électrique ou brasure.

10. Composant selon l'une quelconque des revendications 1 à 9, caractérisé en ce que chaque élément résistif (4) est réalisé dans une feuille ou un dépôt d'alliage métallique ou de métal d'épaisseur (e) choisie de sorte que sa masse lui donne une capacité adiabatique suffisante.

11. Composant selon l'une quelconque des revendications 1 à 10, caractérisé en ce que chaque élément résistif (4) présente en plan la forme sensiblement d'un quadrilatère subdivisé, perpendiculairement à deux côtés opposés, en bandes parallèles (21) d'une largeur sensiblement constante (b), sauf pour les deux bandes d'extrémité (22) qui sont d'une largeur (h) supérieure à (b), les bandes (21, 22) étant reliées par des zones d'extrémité (24) et séparées les unes des autres par des fentes (23) de largeur (a) aussi faible que possible compatible avec un isolement suffisant entre les bandes (21, 22), les fentes (23) étant ménagées alternativement de l'un vers l'autre des deux côtés opposés en s'arrêtant à une distance (c) de l'autre côté opposé qui correspond à la largeur d'une zone d'extrémité (24), et les fentes ayant une extension longitudinale commune (d), en projection parallèle auxdits côtés opposés, l'élément résistif (4) comportant en outre des pattes de connexion (9) repliées par rapport au plan du quadrilatère et chacune s'étendant sur une même longueur (i) le long de l'un respectivement de deux autres côtés opposés, les distances (b) et (d) étant choisies pour obtenir la valeur ohmique déterminée du composant, la distance (c) étant supérieure à b pour constituer dans chaque zone d'extrémité (24) un drain thermique efficace par conduction selon l'épaisseur (e) et limitant la température dans chaque zone (25) voisine du fond d'une fente (23), dans la partie périphérique de l'élément résistif (4), la dimension (h) étant supérieure ou égale à la dimension (c) et la dimension (i) étant supérieure à h, pour limiter la température dans les zones de connexion électriques.

## Patentansprüche

1. Leistungswiderstandsbauteil zur Anbringung auf einer Wärmesenke (6), umfassend:
a) eine Innenstruktur (2), die wenigstens ein elektrisch leitfähiges Widerstandselement (4) aufweist, das flach und dünn ist und auf einer im wesentlichen ebenen dielektrischen Barriere (5) ruht, welche elektrisch isolierend ist und eine gute thermische Leitfähigkeit aufweist,
b) ein Gehäuse (1) mit einem Oberteil (13), welches elektrisch isolierend ist, die Innenstruktur (2) aufnimmt und mit wenigstens zwei Anschlüssen (10) zur externen elektrischen Verbindung des Bauteils ausgestattet ist, von denen jeder mittels wenigstens eines Verbindungselements (11) im Inneren des Gehäuses (1) elektrisch an wenigstens ein Widerstandselement (4) angeschlossen ist,
c) Mittel (15) zur mechanischen Verbindung der Innenstruktur (2) mit dem Gehäuse (1), und
d) eine Vorrichtung (3, 16, 7) zur Ausübung von Druck auf jedes Widerstandselement (4) und auf die dielektrische Barriere (5) in Richtung auf die Wärmesenke (6), wobei die auf die Innenstruktur (2) eine vorbestimmte Belastung ausübende Druckvorrichtung das unter Druck setzen gewährleistet und wenigstens ein in einem vorbestimmten Maß elastisch deformierbares Element (16) zur Erzielung der vorbestimmten Belastung, Mittel (7) zum Halten des oder der in dem vorbestimmten Maß elastisch deformierten Elemente (16) relativ zum Gehäuse (1) und ein undeformierbares Element (3) zur Verteilung des Drucks aufweist, welches in der Innenstruktur (2) integriert ist, in welcher es mit dem oder den Widerstandselementen (4) und der dielektrischen Barriere (5) geschichtet ist und welches ihnen die vorbestimmte Belastung, und zwar diese verteilend, überträgt, welche es von dem oder den elastisch deformierbaren Elementen (16) empfängt,
**dadurch gekennzeichnet**, daß
- die dielektrische Barriere (5) eine Kontaktfläche aufweist, die dazu bestimmt ist, auf der Senke (6) zu ruhen, wenn das Bauteil auf der Senke (6) angebracht ist,
- das vollständig elektrisch isolierende Gehäuse (1) die Innenstruktur (2) - außer im Bereich der Fläche zum Kontakt der dielektrischen Barriere (5) mit der Senke (6) - umgibt,
- die Vorrichtung zur Ausübung von Druck mit einem kalibrierten Druck jedes Widerstandselement (4) auf die dielektrische Barriere (5) und die Barriere (5) auf die Senke (6) drückt, wobei die auf das Element (3) zur Verteilung des Drucks ausgeübte vorbestimmte Belastung durch das Oberteil (13) des Gehäuses (1) hindurch, und zwar durch das oder die elastisch deformierbaren Elemente (16), welche die Haltemittel (7) am Äußeren des Oberteils (13) des Gehäuses (1) befestigen, ausgeübt wird, und das Bauteil auch Mittel (7) zur Befestigung des Bauteils durch sein Gehäuse (1) an der Wärmesenke (6) umfaßt.

2. Bauteil nach Anspruch 1, **dadurch gekennzeichnet**, daß das undeformierbare Element (3) einen zum zentralen Bereich des Oberteils (13) des Gehäuses (1) vorstehenden zentralen Teil (20) sowie eine große ebene untere Fläche aufweist, welche auf dem oder den Widerstandselementen (4) ruht, und die vorbestimmte Belastung eine zentrale Belastung ist, welche durch den zentralen Bereich des Oberteils (13) des Gehäuses (1) hindurchgehend auf den zentralen Teil (20) des undeformierbaren Elements (3) ausgeübt wird und durch die große untere Fläche des undeformierbaren Elements (3) verteilt wird.

3. Bauteil nach Anspruch 2, **dadurch gekennzeichnet**, daß die zentrale Belastung durch eine zentrale Basis (18) von wenigstens einem elastisch deformierbaren Element (16) gegen den zentralen Bereich des Oberteils (13) des Gehäuses (1) ausgeübt wird, wobei der zentrale Bereich an dem zentralen Teil (20) des undeformierbaren Elements (3) zur Anlage kommt.

4. Bauteil nach Anspruch 2, **dadurch gekennzeichnet**, daß der zentrale Teil (20) des undeformierbaren Elements (3) eine in dem zentralen Bereich des Oberteils (13) des Gehäuses (1) vorgesehene Öffnung derart durchsetzt, daß er eine Außenfläche aufweist, welche vom Äußeren des Gehäuses (1) zugänglich ist und gegen welche sich direkt wenigstens ein elastisch deformierbares Element (16) drückt.

5. Bauteil nach einem der Ansprüche 1 bis 4, **dadurch gekennzeichnet**, daß die Mittel (7) zur Befestigung des oder der elastisch deformierbaren Elemente (16) am Gehäuse (1) gleichzeitig Mittel (7) zur Befestigung des Gehäuses (1) auf der Wärmesenke (6) sind.

6. Bauteil nach einem der Ansprüche 1 bis 5, **dadurch gekennzeichnet**, daß wenigstens ein elastisch deformierbares Element (16) die Form eines Bügels besitzt, welcher im Ruhezustand eine allgemeine Form eines weit geöffneten (16a) V mit einer ungefähr ebenen Basis (18) aufweist, und am Ende jedes Flügels (17) der V-förmigen Struktur wenigstens ein Loch zum Durchgang einer Schraube (7) zur Befestigung und zur Biegedeformation des Bügels besitzt, dessen zwei Flügel (17) im wesentlichen in gegenseitiger Verlängerung gebogen sind, um in der Stellung (16b), in welcher der Bügel unter kalibrierten Druck gesetzt ist, die Basis (18) in Richtung auf die Innenstruktur (2) zu belasten.

7. Bauteil nach einem der Ansprüche 1 bis 6, **dadurch gekennzeichnet**, daß die mechanische Verbindung des Gehäuses (1) mit der Schichtung, welche durch das undeformierbare Element (3), das oder die Widerstandselemente (4) sowie die dielektrische Barriere (5) gebildet ist, durch einen elektrisch isolierenden halbstarren Bestandteil (15) gewährleistet ist, welcher das Gehäuse (1) teilweise ausfüllt.

8. Bauteil nach einem der Ansprüche 1 bis 7, **dadurch gekennzeichnet**, daß die Fläche des undeformierbaren Elements (3) und/oder der dielektrischen Barriere (5), welche in Kontakt mit dem oder den Widerstandselementen (4) steht, durch eine Ablagerung geeigneten spezifischen Widerstands oder durch eine Übertragung eines leitenden oder einen geeigneten spezifischen Widerstand aufweisenden Blattes elektrisch leitend gemacht ist, ohne den Ohm-Wert des Bauteils zu beeinträchtigen.

9. Bauteil nach einem der Ansprüche 1 bis 8, **dadurch gekennzeichnet**, daß die Verbindungselemente (11), welche jedes Widerstandselement (4) mit den Anschlüssen (10) verbinden, flexible Elemente mit geringem elektrischen spezifischen Widerstand sind, die durch Elektroschweißung oder Lötung mit den Anschlußfahnen (9) des Widerstandselements (4) verbunden sind.

10. Bauteil nach einem der Ansprüche 1 bis 9, **dadurch gekennzeichnet**, daß jedes Widerstandselement (4) als Blatt oder als eine Ablagerung aus einer Metallegierung oder aus einem Metall mit einer Dicke (e) ausgebildet ist, welche derart gewählt ist, daß seine Masse ihm eine hinreichende adiabatische Kapazität verleiht.

11. Bauteil nach einem der Ansprüche 1 bis 10, **dadurch gekennzeichnet**, daß jedes Widerstandselement (4) in der Draufsicht im wesentlichen die Form eines Vierecks aufweist, welches senkrecht zu zwei entgegengesetzten Seiten in parallele Bänder (21) aufgeteilt ist, welche eine im wesentlichen konstante Breite (b) aufweisen; mit Ausnahme der zwei Bänder (22) am Ende, die eine Breite (h) aufweisen, welche größer als (b) ist, wobei die Bänder (21, 22) durch Endbereiche (24) verbunden sind und durch Spalte (23) der Breite (a) voneinander getrennt sind, die möglichst klein und kompatibel mit einer hinreichenden Isolation zwischen den Bändern (21, 22) ist, wobei die Spalte (23) abwechselnd von einer zur anderen der zwei entgegengesetzten Seiten sich erstreckend vorgesehen sind und in einem Abstand (c) von der anderen entgegengesetzten Seite enden, welcher der Breite eines Endbereichs (24) entspricht, wobei die Spalte eine gemeinsame Längsausdehnung (d) in der Projektion parallel zu den entgegengesetzten Seiten besitzen, wobei das Widerstandselement (4) zudem Anschlußfahnen (9) umfaßt, die relativ zur Ebene des Vierecks umgeschlagen sind und sich jeweils auf einer gleichen Länge (i) längs jeweils einer der zwei anderen entgegengesetzten Seiten erstreckt, wobei die Abstände (b) und (d) derart gewählt sind, um den festgelegten Ohm-Wert des Bauteils zu erhalten, wobei der Abstand (c) größer als b ist, um in jedem Endbereich (24) eine thermische Senke auszubilden, die durch Leitung entsprechend der Dicke (e) wirkt und die Temperatur in jedem dem Grund eines Spalts (23) benachbarten Bereich (25) im peripheren Teil des Widerstandselements (4) begrenzt, wobei die Ausdehnung (h) größer oder gleich der Ausdehnung (c) ist und die Ausdehnung (i) größer als h ist, um die Temperatur in den Bereichen zur elektrischen Verbindung zu begrenzen.

## Claims

1. A resistive power component intended for installation on a heat sink (6), and comprising:
a) an internal structure (2) which comprises at least one electrically conductive, flat and thin electrically resistive element (4) resting on a substantially flat electrically insulating dielectric barrier (5) which has good thermal conductivity,
b) a casing (1) having an electrically insulating top part (13) and housing the said internal structure (2) and provided with at least two terminals (10) for external electrical connection of the component, each terminal being electrically connected to at least one resistive element (4) by at least one connecting element (11) inside the casing (1),
c) means (15) for mechanically connecting the internal structure (2) to the casing (1) and
d) a device (3, 16, 7) for applying each resistive element (4) and the dielectric barrier (5) under pressure to the heat sink (6), said application device exerting on the internal structure (2) a predetermined load which ensures the said pressure application and comprising at least one element (16) which is elastically deformable to a predetermined extent in order to give the said predetermined load, means (7) for retaining the or each element (16) elastically deformed to the said predetermined extent in relation to the casing (1), and an indeformable pressure distribution element (3) incorporated in the internal structure (2) in which it is stacked with the or each resistive element (4) and the dielectric barrier (5) and which transmits thereto, with distribution of, the predetermined load which it receives from the or each elastically deformable element (16), characterised in that
- the said dielectric barrier (5) has a contact surface intended to rest on the said heat sink (6) when the component is installed on said heat sink (6),
- the said casing (1), which is completely electrically insulating, envelops the said internal structure (2) except at the level of the said contact surface of the said dielectric barrier (5) with the said heat sink (6),
- the said pressure application device applies each resistive element (4) to the said dielectric barrier (5) and the said barrier (5) to the said heat sink (6) with a calibrated pressure, the said predetermined load being exerted on the said pressure distribution element (3), through the said top part (13) of the casing (1), by the or each said elastically deformable element (16) fixed by the said retaining means (7) on the outside of the said top part (13) of the casing (1), and the component also comprises means (7) for fixing the component by its casing (1) on the said heat sink (6).

2. A component according to claim 1, characterised in that the said indeformable element (3) has a central part (20) projecting towards the central zone of the said top part (13) of the casing (1), and a flat bottom large surface resting on the or each resistive element (4), and the said predetermined load is a central load exerted on said central part (20) of the indeformable element (3) through the said central zone of the top part (13) of the casing (1), and distributed by the said bottom large surface of the said indeformable element (3).

3. A component according to claim 2, characterised in that the said central load is applied by a central base (18) of at least one elastically deformable element (16) against the said central zone of the top part (13) of the casing (1), which central zone bears on the said central part (20) of the indeformable element (3).

4. A component according to claim 2, characterised in that the said central part (20) of the indeformable element (3) extends through an opening formed in the said central zone of the top part (13) of the casing (1) so as to present a top surface accessible to the exterior of the casing (1) and against which there is applied directly at least one elastically deformable element (16).

5. A component according to any one of claims 1 to 4, characterised in that the means (7) for fixing the or each elastically deformable element (16) on the casing (1) are simultaneously means (7) for fixing the casing (1) on the heat sink (6).

6. A component according to any one of claims 1 to 5, characterised in that at least one elastically deformable element (16) is in the form of a bar which, at rest, has a general shape of a wide-open V (16a) with a substantially flat base (18) and, in the end of each arm (17) of the V-structure, at least one hole for the passage of a screw (7) for fixing and flexural deformation of the bar, the two arms (17) of which are bent substantially in extension of one another to urge the base (18) towards the internal structure (2) in a position (16b) for applying calibrated pressure to the bar.

7. A component according to any one of claims 1 to 6, characterised in that the mechanical connection of the casing (1) to the stack formed by the indeformable element (3), the or each resistive element (4) and the dielectric barrier (5) is provided by a semi-rigid electrically insulating constituent (15) which partially fills the casing (1).

8. A component according to any one of claims 1 to 7, characterised in that the surface of the indeformable element (3) and/or of the dielectric barrier (5) in contact with the or each resistive element (4) is made electrically conductive by a deposit of appropriate resistivity or an addition of a film which is conductive or of suitable resistivity and which does not interfere with the ohmic value of the component.

9. A component according to any one of claims 1 to 8, characterised in that the connecting elements (11) connecting each resistive element (4) to the terminals (10) are flexible elements of low electrical resistivity connected to connecting tags (9) of the resistive element (4) by electric welding or brazing.

10. A component according to any one of claims 1 to 9, characterised in that each resistive element (4) is made from a film or a deposit of metal alloy or of metal of a thickness (e) so selected that its mass gives it a sufficient adiabatic capacity.

11. A component according to any one of claims 1 to 10, characterised in that each resistive element (4) has in plan the shape substantially of a quadrilateral subdivided, perpendicularly to two opposite sides, into parallel strips (21) of a substantially constant width (b), except for the two end strips (22), which are of a width (h) greater than (b), the strips (21, 22) being connected by end zones (24) and separated from one another by slots (23) of a width (a) as small as possible compatible with sufficient insulation between the strips (21, 22), the slots (23) being formed alternately from one towards the other of the two composite sides and terminating at a distance (c) from the other opposite side corresponding to the width of an end zone (24), and the slots having a common longitudinal extension (d), in projection parallel to the said opposite sides, the resistive element (4) also comprising connecting tags (9) bent relatively to the plane of the quadrilateral and each extending over the same length (i) along one respectively of two other opposite sides, the distances (b) and (d) being so selected as to give the specific ohmic value of the component, the distance (c) being greater than (b) in order to form in each end zone (24) an effective conductive heat drain depending on the thickness (e) and limiting the temperature in each zone (25) neighbouring the base of a slot (23), in the peripheral part of the resistive element (4), the dimension (h) being greater than or equal to the dimension (c) and the dimension (i) being greater than (h) in order to limit the temperature in the electrical connection zones.
